# EUROPÄISCHE PATENTSCHRIFT

(11) **EP 1 440 225 B1**
(45) Veröffentlichungstag und Bekanntmachung des Hinweises auf die Patenterteilung: **03.08.2005**
(21) Anmeldenummer: 02762231.5
(22) Anmeldetag: 30.07.2002
(51) Int. Cl.: F01L 9/02

(54) **HYDRAULISCHER AKTOR FÜR EIN GASWECHSELVENTIL**
HYDRAULIC ACTUATOR FOR AN ENGINE VALVE
ACTIONNEUR HYDRAULIQUE POUR SOUPAPE DE MOTEUR

(30) Priorität: 19.10.2001 DE 10151773; 27.06.2002 DE 10228702
(43) Veröffentlichungstag der Anmeldung: 28.07.2004
(73) Patentinhaber: Robert Bosch GmbH, 70442 Stuttgart (DE)
(72) Erfinder: DIEHL, Udo, 70195 Stuttgart (DE); MISCHKER, Karsten, 71229 Leonberg (DE); HAMMER, Uwe, 71282 Hemmingen (DE); BEUCHE, Volker, 70372 Stuttgart (DE); LANG, Peter, 71287 Weissach (DE); REIMER, Stefan, 71706 Markgröningen (DE)
(86) Internationale Anmeldenummer: PCT/DE2002/002791
(87) Internationale Veröffentlichungsnummer: WO 2003/038246

(56) Entgegenhaltungen:
- EP-A- 0 391 507
- EP-A- 0 751 285
- DE-A- 19 826 047
- SE-B- 353 575
- US-A- 3 209 737
- US-A- 5 758 613
- PATENT ABSTRACTS OF JAPAN vol. 009, no. 229 (M-413), 14. September 1985 (1985-09-14) & JP 60 085209 A (KAWASAKI JUKOGYO KK), 14. Mai 1985 (1985-05-14)

## Beschreibung

### Stand der Technik

Die Erfindung betrifft einen hydraulischen Aktor für ein Gaswechselventil für Brennkraftmaschinen (siehe z.B. SE-B-353575).

Das Öffnen und Schließen des Gaswechselventils soll möglichst schnell erfolgen, um die Strömungsverluste des Gaswechselventils beim Ansaugen der Verbrennungsluft oder beim Ausschieben der Abgase aus dem Brennraum zu minimieren.

Der zeitweise im Brennraum der Brennkraftmaschine herrschende Überdruck preßt das Gaswechselventil in den Ventilsitz. Wegen dieses Überdrucks erfordert das Öffnen der Gaswechselventile einen erhöhten Kraftbedarf zum Abheben des Gaswechselventils, insbesondere des Auslaßventils, vom Ventilsitz. Nachdem das Gaswechselventil vom Ventilsitz abgehoben hat, sinkt der Druck im Brennraum stark ab, so daß der Kraftbedarf zum Öffnen des Gaswechselventils entsprechend geringer ist.

Beim Schließen des Gaswechselventils ist außerdem darauf zu achten, daß die Geschwindigkeit, mit der der Ventilteller des Gaswechselventils auf dem Ventilsitz auftrifft nicht zu groß ist. Wenn diese Geschwindigkeit zu hoch ist, entstehen ein unerwünschtes Geräusch und ein erhöhter Verschleiß beim Auftreffen des Ventiltellers auf dem Ventilsitz.

Der Erfindung liegt die Aufgabe zugrunde, einen hydraulischen Aktor für ein Gaswechselventil bereitzustellen, der eine große Kraft am Anfang der Öffnungsbewegung auf das Gaswechselventil ausüben kann, der schnelle Steuerbewegungen des Gaswechselventils ermöglicht und bei dem das Gaswechselventil mit geringer Geschwindigkeit auf dem Ventilsitz auftrifft.

Diese Aufgabe wird erfindungsgemäß gelöst durch einen hydraulischen Aktor für ein Gaswechselventil einer Brennkraftmaschine mit einer Zylinderbohrung, mit einem Kolben und einem Ringkolben, wobei der Kolben und der Ringkolben in der Zylinderbohrung geführt werden, wobei der Kolben, der Ringkolben und die Zylinderbohrung in axialer Richtung eine erste Kammer begrenzen, deren Volumen zunimmt, wenn der Aktor das Gaswechselventil öffnet, wobei der Ringkolben und die Zylinderbohrung in axialer Richtung eine zweite Kammer begrenzen, deren Volumen abnimmt, wenn der Aktor das Gaswechselventil öffnet, wobei der Kolben und die Zylinderbohrung eine dritte Kammer begrenzen, deren Volumen abnimmt, wenn der Aktor das Gaswechselventil öffnet, wobei eine Einrichtung zur Begrenzung der Volumenabnahme der zweiten Kammer vorgesehen ist und die erste Kammer und die zweite Kammer über eine Drossel miteinander in Verbindung stehen.

### Vorteile der Erfindung

Bei dem erfindungsgemäßen hydraulischen Aktor wird zu Beginn der Öffnungsbewegung des Gaswechselventils eine große hydraulische Kraft vom Aktor auf das Gaswechselventil übertragen, so daß trotz des Gegendrucks aus dem Brennraum auf den Ventilteller des Gaswechselventils das Gaswechselventil sicher und schnell vom Ventilsitz abgehoben werden kann. Sobald der Kraftbedarf zur Betätigung des Gaswechselventils zurückgegangen ist, bspw. weil kein Gegendruck im Brennraum mehr vorhanden ist, wird der Ringkolben nicht mehr weiter bewegt und es wirkt infolgedessen nur noch eine geringere hydraulische Kraft auf den Kolben des Aktors, die wiederum auf das Gaswechselventil übertragen wird. Mit Verringerung der hydraulischen Kraft verringert sich die zur Verstellung des Aktorkolbens erforderliche Energie, so daß insgesamt der Energiebedarf für die Ventilsteuerung der Brennkraftmaschine sinkt. Gleichzeitig mit der Verringerung dieser Kraft ändert sich auch die Stellgeschwindigkeit des Gaswechselventils. Schließlich kann beim Schließen des Gaswechselventils mit dem erfindungsgemäßen hydraulischen Aktor ein Abbremsen des Gaswechselventils erreicht werden, bevor das Gaswechselventil auf dem Ventilsitz der Brennkraftmaschine auftrifft. Dadurch werden der Verschleiß von Ventilsitz und Gaswechselventil sowie die Geräuschentwicklung der Ventilsteuerung der Brennkraftmaschine verringert.

Außerdem ist der Beginn des Abbremsvorgangs des Gaswechselventils beim Schließen desselben unabhängig von den Fertigungstoleranzen des Gaswechselventils und den bei Brennkraftmaschinen immer vorhandenen temperaturbedingten Längenänderungen infolge der Wärmedehnung. Deshalb ist mit dem erfindungsgemäßen Aktor ein sehr stabiles Betriebsverhalten der Brennkraftmaschine realisierbar, das weder durch Temperaturdehnungen noch durch Fertigungstoleranzen beeinflußt wird.

Bei einer Variante der Erfindung ist vorgesehen, daß der Kolben einen Einstich aufweist, daß der Ringkolben eine Außenfläche und eine gestufte Mittenbohrung mit einem größeren Durchmesser und einem kleineren Durchmesser aufweist, und daß der Ringkolben mit dem größeren Durchmesser der Mittenbohrung auf den Kolben aufschiebbar ist, so daß auf einfache Weise das Verhältnis der Betätigungskräfte des Aktors beim Öffnen des Gaswechselventils und während der restlichen Stellbewegung einstellbar ist.

Dieser Effekt kann weiter gesteigert werden dadurch, daß die Durchmesser des Kolbens zu beiden Seiten des Einstichs unterschiedlich sind und daß der Ringkolben auf den größeren Durchmesser aufschiebbar ist.

In weiterer Ergänzung der Erfindung ist vorgesehen, daß die Einrichtung zur Begrenzung der Volumenabnahme der zweiten Kammer ein mit der zweiten Kammer hydraulisch in Verbindung stehender Druckspeicher mit einem Kolben ist und daß der Weg des Kolbens begrenzbar ist, so daß auf einfache Weise durch hydraulische Mittel der Ringkolben arretiert werden kann. Da der Druckspeicher nicht die hohen Temperaturen des Gaswechselventils und des Zylinderkopfs der Brennkraftmaschine erreicht, ist die Stellung, in der der Ringkolben nach erfolgtem Öffnen des Gaswechselventils arretiert wird, unabhängig von den Wärmedehnungen des Gaswechselventils und des Zylinderkopfs.
Weitere Ausgestaltungen der Erfindung sehen vor, daß der Druckspeicher ein Federspeicher oder ein Gasspeicher ist und/oder daß der Weg des Kolbens durch einen Anschlag, insbesondere einen verstellbaren Anschlag, begrenzbar ist, so daß der erfindungsgemäße Aktor einfach justiert werden kann.

Weitere Ergänzungen der Erfindung sehen vor, daß die erste Kammer über ein erstes Schaltventil mit einer Pumpe verbindbar ist, daß die zweite Kammer über ein zweites Schaltventil mit einem Ölsumpf verbindbar ist und daß die dritte Kammer mit dem Förderdruck der Pumpe beaufschlagt wird, so daß durch das Betätigen zweier Schaltventile das Gaswechselventil mit dem erfindungsgemäßen hydraulischen Aktor entweder geöffnet oder geschlossen werden kann, wobei die erhöhte Kraft beim Abheben des Gaswechselventils vom Ventilsitz und die Verzögerung des Gaswechselventils vor dem Auftreffen auf den Ventilsitz automatisch von dem erfindungsgemäßen hydraulischen Aktor realisiert werden.

Eine gesonderte Ansteuerung desselben ist dazu nicht erforderlich. Dies entlastet das zum Ansteuern des Aktors erforderliche Steuergerät und macht den erfindungsgemäßen hydraulischen Aktor robust und unempfindlich gegenüber äußeren Einflüssen.

Die erfindungsgemäße Wirkung des Aktors wird weiter dadurch unterstützt, daß die erste Kammer und die zweite Kammer über eine einstellbare Drossel, hydraulisch miteinander in Verbindung stehen und/oder daß ein Rückschlagventil zwischen zweiter Kammer und erster Kammer vorgesehen ist, welches die hydraulische Verbindung von der ersten Kammer zur zweiten Kammer sperrt. Die Drossel hat maßgeblichen Einfluß auf das Abbremsen des Gaswechselventils vor dem Auftreffen auf dem Ventilsitz.

Gemäß einer vorteilhaften Ausführungsform der Erfindung weist die Einrichtung zur Begrenzung der Volumenabnahme in der zweiten Kammer ein mit einer Öffnung in der zweiten Kammer in Verbindung stehendes Absperrventil auf, das die Öffnung in seiner einen Schaltstellung verschließt und in seiner anderen Schaltstellung zum Fluidausfluß freigibt. Mit Schließen des Absperrventils wird der Ringkolben festgesetzt, so daß der Schließzeitpunkt des Absperrventils den Hubweg des Ringkolbens festlegt. Von dem Hubweg des Ringkolbens ist wiederum der Zeitpunkt des Einsetzens der Bremswirkung beim Schließen des Gaswechselventils abhängig, die bei einem größeren Hub des Ringkolbens früher und bei einem kleineren Hub später einsetzt. Durch das Absperrventil kann somit der Bremsbeginn unabhängig von Fertigungstoleranzen oder Materialausdehnungen infolge von Temperaturschwankungen eingestellt werden.

Gemäß einer vorteilhaften Ausführungsform der Erfindung wird das Absperrventil nicht als zusätzliche Baueinheit eingesetzt, sondern dessen Funktion dem ohnehin für die Einleitung des Schließvorgangs des Gaswechselventils erforderlichen zweiten Schaltventil zugewiesen. Durch Wegfall des Absperrventils und durch den Verzicht auf den vorstehend beschriebenen Druckspeicher für die Einrichtung zur Begrenzung der Volumenabnahme in der zweiten Kammer werden die Baukosten für die Ventilsteuerung reduziert.

Gemäß einer vorteilhaften Ausführungsform der Erfindung ist zwischen der ersten Kammer und der zwischen den beiden Kammern angeordneten Drossel zur Beeinflussung des Abbremsverhaltens des Aktorkolbens und damit des Gaswechselventils ein strömungsgesteuertes Ventil angeordnet, das so ausgebildet ist, daß es von dem der ersten Kammer zuströmenden Fluid schließbar ist. Dies hat den Vorteil, daß in der Anfangsphase des Hubs des Aktorkolbens, in dem beide Schaltventile geöffnet sind, Fluid von dem ersten Schaltventil nicht direkt über die Drossel in den hydraulischen Entlastungsraum oder Ölsumpf abfließen kann. Bei einer hohen Drosselwirkung der Drossel kann zwar auf dieses strömungsgesteuerte Ventil verzichtet werden, da nur geringe Fluidmengen über die Drossel abfließen, doch bei größerer Drosselöffnung zur Erzielung einer nur kleinen Bremswirkung am Gaswechselventil ist das strömungsgesteuerte Ventil zum Absperren der Drossel zur Vermeidung größerer Leckagen unerläßlich.

Weitere Vorteile und vorteilhafte Ausgestaltungen der Erfindung sind der nachfolgenden Zeichnung, deren Beschreibung und den Patentansprüchen entnehmbar.

### Zeichnung

Die Erfindung ist anhand von in der Zeichnung dargestellten Ausführungsbeispielen in der nachfolgenden Beschreibung näher erläutert. Es zeigen in schematischer Darstellung:
- Fig. 1: einen Längsschnitt eines erfindungsgemäßen hydraulischen Aktors mit dessen hydraulischer Anbindung,
- Fig. 2: einen Längsschnitt des Aktors gemäß Fig. 1 in drei verschiedenen Stellungen,
- Fig. 3 und 4: jeweils ausschnittweise einen Längsschnitt des Aktors gemäß Fig. 1 mit unterschiedlich modifizierter hydraulischer Anbindung,
- Fig. 5 und 6: jeweils einen Längsschnitt eines strömungsgesteuerten Ventils in Fig. 4 im geöffneten (Fig. 5) und geschlossenem (Fig. 6) Zustand.

### Beschreibung des Ausführungsbeispiels

Das Ausführungsbeispiel gemäß Fig. 1 stellt einen hydraulischen Aktor mit einem Gehäuse 1 im Längsschnitt dar. Das Gehäuse 1 weist eine gestufte Zylinderbohrung 3 auf. Zur Vereinfachung der Herstellung ist in das Gehäuse 1 eine Hülse 5 eingepreßt, deren Innenbohrung Teil der gestuften Zylinderbohrung 3 ist. Im Bereich der Hülse 5 ist in der Zylinderbohrung 3 ein Ringkolben 7 und ein Kolben 9 geführt. In der in Fig. 1 dargestellten Position des Kolbens 9 ist das nicht dargestellte Gaswechselventil geschlossen.

Die Zylinderbohrung 3, der Kolben 9 und der Ringkolben 7 begrenzen in Richtung einer Längsachse 11 des Kolbens 9 eine erste Kammer 13. Damit zwischen Zylinderbohrung 3 und Kolben 9 keine Flüssigkeit oder Fluid austreten kann, ist ein erster Dichtring 15 am in Fig. 1 linken Ende der ersten Kammer 13 angeordnet.

Der Kolben 9 weist einen Einstich 17 auf. Die Durchmesser des Kolbens 9 zu beiden Seiten des Einstichs 17 sind unterschiedlich groß. An der dem Dichtring 15 zugewandten Seite hat der Kolben 9 einen kleineren Durchmesser d₁, und an dem anderen Ende des Einstichs 17 hat der Kolben 9 einen größeren Durchmesser d₂.

Zwischen der Hülse 5 und dem Kolben 9 ist der Ringkolben 7 angeordnet. Der Ringkolben 7 ist so in die Zylinderbohrung 3 eingepaßt, daß er einerseits in axialer Richtung verschiebbar ist und daß andererseits eine gute Dichtwirkung zwischen der Zylinderbohrung 3 und dem Ringkolben 7 erzielt wird. Der Ringkolben 7 weist eine gestufte Mittenbohrung 19 mit einem kleineren Durchmesser d₃ und einem größeren Durchmesser, der so groß ist wie d₂, auf. Die Passung zwischen dem Ringkolben 7 und dem größeren Durchmesser d₂ des Kolbens 9 ist ebenfalls so gewählt, daß Ringkolben 7 und Kolben 9 in axialer Richtung relativ zueinander bewegbar sind und trotzdem eine gute Dichtwirkung erzielt wird.

Auf der in Fig. 1 rechten Seite des Ringkolbens 7 begrenzen die Zylinderbohrung 3 und der Ringkolben 7 eine zweite Kammer 27. Die Zylinderbohrung 3 hat in diesem Bereich einen Durchmesser d₄, welcher dem Außendurchmesser des Ringkolbens 7 entspricht. An dem in Fig. 1 rechten Ende des Kolbens 9 weist dieser einen Absatz mit dem Durchmesser d₅ auf.

An dem in Fig. 1 rechten Ende der Zylinderbohrung 3 wird der Ringspalt zwischen Zylinderbohrung 3 und Kolben 9 durch einen zweiten Dichtring 21 Überbrückt und gegen die Umgebung abgedichtet. An diesem Ende des Kolbens 9 ist der Schaft 23 eines nur teilweise dargestellten Gaswechselventils mit dem Kolben 9 formschlüssig verbunden.

Zwischen dem Absatz des Kolbens 9 mit dem Durchmesser d₅ und der Zylinderbohrung 3 mit dem Durchmesser d₂ befindet sich eine dritte Kammer 25, die von dem Dichtring 21 gegenüber der Umgebung abgedichtet wird. Der Ringkolben 7, der Teil der Zylinderbohrung 3 mit dem Durchmesser d₄ und der Kolben begrenzen eine zweite Kammer 27. Die erste Kammer 13 ist über ein erstes Schaltventil 29 mit einer Pumpe 31 hydraulisch verbindbar. Das erste Schaltventil 29 kann bspw. als elektrisch betätigtes Magnetventil ausgebildet sein.

Die Pumpe 31 beaufschlagt die dritte Kammer 25 permanent mit dem von ihr erzeugten Förderdruck.

Durch ein zweites, bspw. als elektrisch betätigtes Magnetventil ausgebildetes Schaltventil 33 kann eine hydraulische Verbindung zwischen der zweiten Kammer 27 und einem Entlastungsraum oder Ölsumpf 35 hergestellt werden. In einer Leitung 37, welche zweite Kammer 27 und zweites Schaltventil 33 verbindet, ist ein Rückschlagventil 39 angeordnet. Zwischen Rückschlagventil 39 und zweiter Kammer 27 ist ein hydraulischer Speicher 41 angeschlossen. Der hydraulische Speicher 41 weist einen Kolben 43 auf, der sich gegen die Kraft einer Feder 45 bewegt, wenn der auf die der Feder 45 abgewandten Stirnseite des Kolbens 43 wirkende Druck ausreichend hoch ist. Dieser Druck ist gleich groß wie der Druck in der Leitung 37. Der Weg des Kolbens 43 gegen die Kraft der Feder 45 wird durch einen Anschlag 47, der auch verstellbar ausgeführt sein kann, begrenzt. Zwischen der ersten Kammer 13 und der zweiten Kammer 27 ist eine hydraulische Verbindung vorgesehen, in der eine einstellbare Drossel 49 angeordnet ist.

Wenn die erste Kammer 13 und die dritte Kammer 25 mit dem Förderdruck der Pumpe 31 beaufschlagt werden, was bei geöffnetem ersten Schaltventil 29 der Fall ist, wirken auf den Kolben 9 verschiedene hydraulische Kräfte, die nachfolgend erläutert werden:
- Der Durchmesser d₄ der Zylinderbohrung 3, der Ringkolben 7 und die in Fig. 1 rechte Seite des Einstichs 17 bilden eine erste Ringfläche A₁ mit einem Außendurchmesser d₄ und einem Innendurchmesser d₆, welcher dem Innendurchmesser des Einstichs 17 entspricht. Der auf die erste Ringfläche A₁ wirkende Druck des in der ersten Kammer 13 befindlichen hydraulischen Fluids versucht den Kolben 9 nach rechts zu bewegen. Die daraus resultierende Kraft ist für das Öffnen des nicht dargestellten Gaswechselventils verantwortlich.
- Der Absatz auf der in Fig. 1 rechten Seite des Einstichs 17, der durch die Durchmesser d₂ und d₆ begrenzt wird, wird nachfolgend auch als zweite Ringfläche A₂ bezeichnet.

Verringert wird die auf die erste Ringfläche A₁ wirkende hydraulische Kraft durch die auf eine dritte Ringfläche A₃ und eine vierte Ringfläche A₄ wirkenden hydraulischen Kräfte.

Die dritte Ringfläche A₃ wird durch den Absatz im Kolben 9, welcher durch den Durchmesser d₁ des Kolbens 9 und den Durchmesser d₆ des Einstichs 17 gebildet wird, begrenzt. Auf die dritte Ringfläche A₃ übt das in der ersten Kammer 13 befindliche Hydraulikfluid eine in Fig. 1 nach links wirkende Kraft aus.

Die vierte Ringfläche A₄ wird durch einen Absatz 51 des Kolbens 9 im Bereich der dritten Kammer 25 begrenzt. Der Absatz 51 wird durch den Durchmesser d₂ und den Durchmesser d₅ des Kolbens 9 gebildet. Die vierte Ringfläche A₄ übt stets eine entgegen der Öffnungsrichtung wirkende Kraft auf den Kolben 9 aus, da, wie bereits erwähnt, die dritte Kammer 25 stets mit dem Vordruck der Pumpe 31 beaufschlagt wird.

Da die erste Ringfläche A₁ größer ist als die dritte Ringfläche A₃ und die vierte Ringfläche A₃, bewegt sich der Kolben 9 nach rechts, wenn die erste Kammer 13 mit dem Förderdruck der Pumpe 31 beaufschlagt wird. Der Ringkolben 7 überträgt die auf ihn wirkende hydraulische Kraft über den Absatz seiner gestuften Mittenbohrung 19 auf den Kolben 9. Die Bewegung des Kolbens 9 in Fig. 1 nach rechts hat das Öffnen des nicht dargestellten Gaswechselventils zur Folge.

Wenn der Ringkolben 7 und der Kolben 9 sich in Fig. 1 nach rechts bewegen, nimmt das Volumen der zweiten Kammer 27 ab. Da das zweite Schaltventil 33 geschlossen ist, kann das durch die Bewegung des Ringkolbens 7 und des Kolbens 9 nach rechts aus der zweiten Kammer 25 verdrängte Fluid nur in den hydraulischen Speicher 41 strömen. Das hydraulische Fluid, welches in den hydraulischen Speicher 41 strömt, bewegt den Kolben 43 gegen die Feder 45, bis der Kolben 43 auf dem Anschlag 47 aufliegt.

Wenn der Kolben 43 an dem Anschlag 47 aufliegt, kann kein Hydraulikfluid mehr aus der zweiten Kammer 27 in den hydraulischen Speicher 41 strömen, was zur Folge hat, daß das Volumen der zweiten Kammer 27 konstant bleibt. Dies bedeutet nichts anderes als daß der Ringkolben 7 sich nicht mehr weiter nach rechts bewegen kann. Infolgedessen verringert sich die hydraulische Kraft, welche den Kolben 9 nach rechts bewegt, da nunmehr nur noch die auf die zweite Ringfläche A₂ wirkende hydraulische Kraft für die Öffnung des nicht dargestellten Gaswechselventils zur Verfügung steht.

Die zuvor beschriebenen, auf die dritte Ringfläche A₃ und die vierte Ringfläche A₄ wirkenden hydraulischen Kräfte, welche den Kolben nach links, also entgegen der Öffnungsbewegung, drücken wollen, bleiben unverändert. Dadurch wird die auf das nicht dargestellte Gaswechselventil wirkende Öffnungskraft nach dem Abheben des Gaswechselventils vom nicht dargestellten Ventilsitz verringert.

In der Figuren 2a, 2b und 2c sind verschiedene Stadien der Öffnungsbewegung und der Schließbewegung dargestellt anhand derer das oben gesagte verdeutlicht werden soll. Um die Zeichnung nicht zu überfrachten sind in Fig. 2 nicht alle Bezugszeichen der Fig. 1 wiederholt worden.

In der Fig. 2a ist der Aktor in einer Stellung dargestellt, in der das Gaswechselventil geschlossen ist und die volle Öffnungskraft zur Verfügung steht.

In der Fig. 2b ist der Zustand dargestellt in dem das Volumen der zweiten Kammer 27 nicht mehr abnimmt, da der in Fig. 2 nicht dargestellte Druckspeicher 41 kein Fluid mehr aufnimmt. In Folge dessen bewegt sich der Ringkolben 7 nicht mehr. Wenn das Gaswechselventil weiter geöffnet wird, verläßt der Kolben 9 mit seinem Durchmesser d₂ die gestufte Mittenbohrung 19 des Ringkolbens 7. Ab dieser Stellung ist eine direkte hydraulische Verbindung zwischen erster Kammer 13 und zweiter Kammer 27 vorhanden. An der Öffnungskraft ändert dies nichts.

In der Fig. 2c ist der hydraulische Aktor in einer Stellung dargestellt, bei der das Gaswechselventil voll geöffnet ist und sich der Kolben 9 aus dem Ringkolben 7 nach rechts herausbewegt hat.

Zum Schließen des Gaswechselventils muß der Kolben 9 in den Fig. 1 und 2 nach links bewegt werden. Dies geschieht dadurch, daß das erste Schaltventil 29 geschlossen und das zweite Schaltventil 33 geöffnet wird. Diese Stellung der Schaltventile 29 und 33 ist in Fig. 1 dargestellt. Die auf den Absatz 49 des Kolbens 9 von dem in der dritten Kammer 25 und unter dem Förderdruck der Pumpe 31 stehenden Fluid ausgeübte hydraulische Kraft bewegt den Kolben 9 nach links. Dabei wird Hydraulikfluid aus der ersten Kammer 13 und der zweiten Kammer 27 über das Rückschlagventil 39 und das zweite Schaltventil 33 in den Ölsumpf 35 gefördert. Außerdem kann die Feder 45 des hydraulischen Speichers 41 den Kolben 43 vom Anschlag 47 abheben und den Kolben 43 wieder in seine Ausgangslage bewegen.

Sobald der Kolben 9 mit seinem Durchmesser d₂ in die Stufenbohrung 19 des Ringkolbens 7 eintaucht, kann das in der ersten Kammer 13 befindliche Hydraulikfluid nicht mehr direkt über die zweite Kammer 27 und die Leitung 37 in den Ölsumpf 35 gelangen, sondern muß über die Drossel 49 in den Ölsumpf 35 abfließen. Dadurch baut sich in der ersten Kammer 13 ein gewisser Überdruck auf. Dadurch wird die Bewegung des Kolbens 9 abgebremst. Sobald der Ringkolben 7 am Kolben 9 mit seiner gestuften Innenbohrung 19 aufliegt, bewegen sich der Ringkolben 7 und der Kolben 9 gemeinsam. Dadurch wird ein größeres Ölvolumen durch die Drossel 49 gefördert, was zu einer Verstärkung der Bremswirkung führt.

Die Stellung, ab der die gewünschte Abbremsung des Gaswechselventils vor dem Auftreffen auf dem nicht dargestellten Ventilsitz einsetzt, ist vom Hub des Speicherkolbens 43 abhängig und somit nicht von der Wärmeausdehnung, welcher der hydraulische Aktor ausgesetzt ist. Auch Fertigungstoleranzen des Aktors beeinflussen diese Position nicht. Durch die geeignete Wahl der Durchmesser d₁ bis d₆, können die Verhältnisse der Öffnungskraft beim Abheben des Gaswechselventils vom Ventilsitz sowie der reduzierten Öffnungskraft beim weiteren Öffnen des Gaswechselventils und die Schließkraft beim Schließen des Gaswechselventils aufeinander abgestimmt werden, um ein optimales Betriebsverhalten des hydraulischen Aktors zu erreichen.

In Fig. 3 ist ausschnittweise der Aktor gemäß Fig. 1. nur in dem nachfolgend interessierenden Umfang mit Gehäuse 1, erster Kammer 13, zweiter Kammer 27 und dritter Kammer 25 und seine hydraulische Anbindung an die Hydraulikpumpe 31 mit dem bspw. als 2/2-Wegemagnetventil ausgebildeten ersten Schaltventil 29 und der hydraulischen Verbindung zwischen erster Kammer 13 und zweiter Kammer 27 über die Drossel 49 dargestellt. Der hydraulische Entlastungsraum oder Ölsumpf ist nach wie vor mit 35 und die die zweite Kammer 27 mit dem bspw. als 2/2-Wegemagnetventil ausgebildeten zweiten Schaltventil 33 verbindende Leitung mit 37 bezeichnet. Der hydraulische Aktor ist insofern modifiziert, als die Einrichtung zur Begrenzung der Volumenabnahme der zweiten Kammer 27, die in Fig. 1 als hydraulischer Federspeicher 41 ausgeführt ist, nun durch ein Absperrventil 50 ersetzt ist, das mit einer Öffnung in der zweiten Kammer 27 in Verbindung steht, bspw. an die Leitung 37 angeschlossen ist, und die Öffnung in der zweiten Kammer 27 bzw. den Leitungsanschluß an der Leitung 37 in seiner einen Schaltstellung verschließt und in seiner anderen Schaltstellung zum Fluidabfluß hin zum Ölsumpf 35 freigibt. Die Funktion dieses in Fig. 3 nur symbolisch eingezeichneten Absperrventils 50 ist jedoch dem zweiten Schaltventil 33 zugewiesen, das zum Freigeben des Fluidabflusses aus der zweiten Kammer 27 in der in Fig. 3 gezeigten Grundstellung steht und zum Absperren der zweiten Kammer 27 in seine andere Schaltstellung umgeschaltet wird. Darüber hinaus behält das Umschaltventil 33 seine zu Fig. 1 bereits beschriebene Funktion für das Schließen des Gaswechselventils unverändert bei.

Wie vorstehend beschrieben ist, muß zum Öffnen des Gaswechselventils das erste Schaltventil 29 geöffnet werden. Fluid strömt nunmehr unter dem Förderdruck in die Kammer 13, so daß der Kolben 9 des Aktors zusammen mit dem Ringkolben 7 wie in Fig. 2b dargestellt verschoben wird. Wird zu einem beliebigen Zeitpunkt während der Verschiebung des Ringkolbens 7 das zweite Schaltventil 33 in seine Sperrstellung umgeschaltet, so kann kein Fluid aus der zweiten Kammer 27 ausströmen und der Ringkolben 7 ist blockiert. Der Hub des Ringkolbens 7 wird also durch den Zeitpunkt der Umschaltung des zu Beginn der Öffnungsbewegung des Aktors offenen zweiten Umschaltventils 33 festgelegt.

Wie vorstehend beschrieben ist, wird zum Schließen des Gaswechselventils der Ringkolben 7 durch den Druck in der dritten Ventilkammer 25 zurückgeschoben, sobald das erste Schaltventil 29 wieder gesperrt und das zweite Schaltventil 33 wieder geöffnet wird. Dabei baut sich der Druck in der ersten Kammer 13 über die Drossel 49 ab. Nach einem Hubweg stößt der Kolben 9 an den Ringkolben 7 an und nimmt diesen auf seinem weiteren Hubweg mit. Dadurch wird ein hoher Volumenstrom und ein starker Druckanstieg in der ersten Kammer 13 ausgelöst, so daß der Kolben 9 stark gebremst wird. Die Bremswirkung setzt ab dem Zeitpunkt ein, an dem sich der Ringkolben 7 mit dem Kolben 9 mitbewegt, so daß der Zeitpunkt des Einsetzens des Bremsvorgangs durch den beim Öffnungsvorgang des Gaswechselventils eingestellten Hubweg des Ringkolbens 7 festgelegt ist. Damit kann durch den Zeitpunkt des Umschaltens des zweiten Schaltventils 33 in seine Sperrstellung beim Öffnen des Gaswechselventils der Zeitpunkt des Einsetzens des Bremsvorgangs beim Schließen des Gaswechselventils festgelegt werden.

Das in Fig. 4 ausschnittweise dargestellte Ausführungsbeispiel des Aktors mit hydraulischer Anbindung ist gegenüber Fig. 3 nur insoweit modifiziert, als zwischen der ersten Kammer 13 im Gehäuse 1 und der Drossel 49 in der Verbindungsleitung zu der zweiten Kammer 27 im Gehäuse 1 ein strömungsgesteuertes Ventil 51 eingeschaltet ist, das so ausgebildet ist, daß es von dem der ersten Kammer 13 zuströmenden Fluid schließbar ist. Dieses strömungsgesteuerte Ventil 51 verhindert, daß in der Anfangsphase zum Aufsteuern des Gaswechselventils, in der sowohl das erste Schaltventil 29 als auch das zweite Schaltventil 33 geöffnet ist, Fluid direkt von dem ersten Schaltventil 29 über das zweite Schaltventil 33 zu dem Ölsumpf 35 abfließt; denn der über die Drossel 49 fließende Leckstrom erhöht den Energiebedarf für die Ventilsteuerung wenn er inakzeptabel ansteigt. Dies ist insbesondere dann der Fall, wenn die Bremswirkung beim Schließvorgang des Gaswechselventils durch eine größere Aufsteuerung der Drossel 49 moderat gesenkt werden soll. Ist das erste Schaltventil 29 geöffnet, so wird durch den von der Hydraulikpumpe 31 in die erste Kammer 13 fließenden Fluidstrom das Ventil 51 geschlossen und somit die Verbindung zur Drossel 49 abgesperrt. Wird das erste Schaltventil 29 geschlossen, also in die in Fig. 4 dargestellte Schaltstellung zurückgeführt, so öffnet das Ventil 51, und die notwendige Verbindung zum Ausschieben des Fluids aus der ersten Kammer 13 über die Drossel 49 beim Schließvorgang des Gaswechselventils ist wieder hergestellt.

Der Aufbau des strömungsgesteuerten Ventils 51 ist in Fig. 5 und 6 schematisch dargestellt, wobei Fig. 5 das geöffnete Ventil und Fig. 6 das geschlossene Ventil zeigt. Das strömungsgesteuerte Ventil 51 weist ein Gehäuse 52 mit einem mit der Kammer 13 des Aktors verbundenen ersten Ventilanschluß 53, mit einem an der Drossel 49 angeschlossenen zweiten Ventilanschluß 54 und einem mit dem Ausgang des ersten Schaltventils 29 verbundenen dritten Ventilanschluß 55 auf. Der erste Ventilanschluß 53 steht mit einem unteren Ventilraum 56, der dritte Ventilanschluß 55 mit einem oberen Ventilraum 57 und der zweite Ventilanschluß 54 mit einem zwischen unterem und oberem Ventilraum 56, 57 sich befindlichen Ringraum 58 in Verbindung. Zwischen dem unteren Ventilraum 56 und dem Ringraum 58 ist im Gehäuse 52 eine von einem Ventilsitz 59 umgebene Ventilöffnung 60 ausgebildet. In den oberen Ventilraum 57 ist eine Führungshülse 61 eingesetzt, in der ein als Verschiebekolben ausgebildetes Ventilglied 62 verschieblich geführt ist. Das Ventilglied 62 wirkt mit dem Ventilsitz 59 zum Schließen und Freigeben der Ventilöffnung 60 zusammen, so daß der Ringraum 58 bei auf dem Ventilsitz 59 aufsitzendem Ventilglied 62 (Fig. 6) von dem unteren Ventilraum 56 abgesperrt ist und bei von dem Ventilsitz 59 abgehobenem Ventilglied 62 (Fig. 5) mit dem unteren Ventilraum 56 verbunden ist. Im unteren Ventilraum 56 ist eine Ventilöffnungsfeder 63 eingelegt, die als Druckfeder ausgebildet ist und sich einerseits an einer im unteren Ventilraum 56 ausgebildeten Schulter 64 und andererseits am Ventilglied 62 abstützt. Die Ventilöffnungsfeder 63 legt das Ventilglied 62 gegen einen in der Führungshülse 61 ausgebildeten Anschlag 65 an.

Das Ventilglied 62 ist mit einer zentralen Durchgangsöffnung 66 versehen, die permanent den oberen Ventilraum 57 mit dem unteren Ventilraum 56 verbindet. Die Durchgangsöffnung 66 ist als Drossel ausgebildet, wozu deren Innenkontur 67 eine solche Ausgestaltung aufweist, daß das von dem oberen Ventilraum 57 zu dem unteren Ventilraum 56 strömende Fluid einen Druckabfall in der Durchgangsöffnung 66 hervorruft. Im Ausführungsbeispiel der Fig. 5 und 6 weist hierzu die Durchgangsöffnung 66 die Form eines Doppelkegelstumpfes auf, bei dem zwei Kegelstümpfe mit ihren kleineren Grundflächen aufeinandergesetzt sind.

Wird zum Öffnen des Gaswechselventils das erste Schaltventil 29 geöffnet, so strömt Fluid vom Ausgang der Pumpe 31 durch die Durchgangsöffnung 66 im Ventilglied 62, wobei aufgrund der Innenkontur 67 ein Druckabfall zwischen oberem und unterem Ventilraum 57, 56 entsteht. Somit ist der Druck im oberen Ventilraum 57 größer als im unteren Ventilraum 56, und es entsteht am Ventilglied 62 eine resultierende Verschiebekraft, die entgegen der Federkraft der Ventilöffnungsfeder 63 das Ventilglied 62 auf den Ventilsitz 59 aufsetzt und damit die Ventilöffnung 60 schließt, wodurch die Verbindung zur Drossel 49 gesperrt ist.

Wird das erste Schaltventil 29 wieder geschlossen, so fließt kein Fluid mehr über die Durchgangsöffnung 66. Es entsteht kein Druckabfall an der Innenkontur 67, so daß die Drücke im unteren Ventilraum 56 und im oberen Ventilraum 57 gleich groß sind. Die auf das Ventilglied 60 wirkende Kraft ist Null, und durch die Federkraft der Ventilöffnungsfeder 63 wird das Ventilglied 62 an den Anschlag 65 in der Führungshülse 61 angelegt. Das Ventilglied 62 ist damit vom Ventilsitz 59 abgehoben und die erste Kammer 13 des Aktors mit der Drossel 49 verbunden. Beim Schließen des Gaswechselventils kann nunmehr das durch die Verschiebebewegung der Kolben 9 und 7 aus der ersten Kammer 13 verdrängte Fluidvolumen über die Drossel 49 und das geöffnete zweite Schaltventil 33 in den Ölsumpf 35 abfließen.

## Patentansprüche

1. Hydraulischer Aktor für ein Gaswechselventil einer Brennkraftmaschine mit einer Zylinderbohrung (3), mit einem Kolben (9) und mit einem Ringkolben (7), wobei der Kolben (9) und der Ringkolben (7) in der Zylinderbohrung (3) geführt werden, wobei der Kolben (9), der Ringkolben (7) und die Zylinderbohrung (3) in axialer Richtung eine erste Kammer (13) begrenzen, deren Volumen zunimmt, wenn der Aktor (1) das Gaswechselventil (23) öffnet, wobei der Ringkolben (7) und die Zylinderbohrung (3) in axialer Richtung eine zweite Kammer (27) begrenzen, deren Volumen abnimmt, wenn der Aktor (1) das Gaswechselventil (23) öffnet, wobei der Kolben (9) und die Zylinderbohrung (3) eine dritte Kammer (25) begrenzen, deren Volumen abnimmt, wenn der Akto (1) das Gaswechselventil (23) öffnet, **dadurch gekennzeichnet, daß** eine Einrichtung zur Begrenzung der Volumenabnahme der zweiten Kammer (27) vorgesehen ist und die erste Kammer (13) und die zweite Kammer (27) über eine Drossel (49) miteinander in Verbindung stehen.

2. Aktor nach Anspruch 1, **dadurch gekennzeichnet, daß** der Kolben (9) einen Einstich (17) aufweist, daß der Ringkolben (7) eine gestufte Mittenbohrung (19) mit einem größeren Durchmesser (d₂) und einem kleineren Durchmesser (d₃) aufweist, und daß der Ringkolben (7) mit dem größeren Durchmesser (d₂) der Mittenbohrung (19) auf den Kolben (9) aufschiebbar ist.

3. Aktor nach Anspruch 2, **dadurch gekennzeichnet, daß** die Durchmesser (d₁, d₂) des Kolbens (9) zu beiden Seiten des Einstichs (17) unterschiedlich sind und daß der Ringkolben (7) auf den größeren Durchmesser (d₂) aufschiebbar ist.

4. Aktor nach einem der Ansprüche 1 - 3, **dadurch gekennzeichnet, daß** die dritte Kammer (25) direkt und die erste Kammer (13) über ein erstes Schaltventil (29) mit dem Ausgang einer Förderdruck erzeugenden Pumpe (31) und die zweite Kammer (27) über ein zweites Schaltventil (33) mit einem Fluid aufnehmenden Entlastungsraum (35) verbunden ist.

5. Aktor nach einem der Ansprüche 1 - 4, **dadurch gekennzeichnet, daß** die Einrichtung zur Begrenzung der Volumenabnahme der zweiten Kammer (27) ein mit der zweiten Kammer (27) in Verbindung stehender Druckspeicher (41) mit einem (43) Kolben ist und daß der Weg des Kolbens (43) begrenzbar ist.

6. Aktor nach Anspruch 5, **dadurch gekennzeichnet, daß** der Druckspeicher (41) ein Federspeicher (45) oder ein Gasspeicher ist.

7. Aktor nach Anspruch 5 oder 6, **dadurch gekennzeichnet, daß** der Weg des Kolbens (43) durch einen Anschlag, insbesondere einen verstellbaren Anschlag (47), begrenzbar ist.

8. Aktor nach einem der Ansprüche 1 - 4, **dadurch gekennzeichnet, daß** die Einrichtung zur Begrenzung der Volumenabnahme in der zweiten Kammer (27) ein mit einer Öffnung in der zweiten Kammer (27) in Verbindung stehendes Absperrventil (50) aufweist, das die Öffnung in seiner einen Schaltstellung verschließt und in seiner anderen Schaltstellung zum Fluidabfluß freigibt.

9. Aktor nach Anspruch 4 und 8, **dadurch gekennzeichnet, daß** das Absperrventil von dem zweiten Schaltventil (33) gebildet ist.

10. Aktor nach einem der Ansprüche 1 - 9, **dadurch gekennzeichnet, daß** die erste Kammer (13) und die zweite Kammer (27) über eine einstellbare Drossel (49) miteinander in Verbindung stehen.

11. Aktor nach einem der Ansprüche 1 - 9, **dadurch gekennzeichnet, daß** ein Rückschlagventil (39) zwischen zweiter Kammer (27) und erster Kammer (13) vorgesehen ist und daß das Rückschlagventil (39) die Verbindung von der ersten Kammer (13) zur zweiten Kammer (27) sperrt.

12. Aktor nach Anspruch 10, **dadurch gekennzeichnet, daß** zwischen der ersten Kammer (13) und der Drossel (49) ein strömungsgesteuertes Ventil (51) angeordnet ist, das so ausgebildet ist, daß es normalerweise geöffnet und von dem der ersten Kammer (13) zuströmenden Fluid schließbar ist.

13. Aktor nach Anspruch 12, **dadurch gekennzeichnet, daß** das strömungsgesteuerte Ventil (51) ein Gehäuse (52) mit einem mit der Kammer (13) in Verbindung stehenden ersten Ventilraum (56), einem mit der Drossel (49) in Verbindung stehenden zweiten Ventilraum (57),einem mit dem ersten Schaltventil (29) in Verbindung stehenden dritten Ventilraum (57) und mit einer zwischen dem ersten und zweiten Ventilraum (56, 58) angeordneten, von einem Ventilsitz (59) umgebenen Ventilöffnung (60) sowie ein den dritten Ventilraum (57) begrenzendes, im Gehäuse axial verschiebbares Ventilglied (62), das mit dem Ventilsitz (59) zum Schließen und Öffnen der Ventilöffnung (60) zusammenwirkt, und eine im Ventilglied (62) ausgebildete Drosselöffnung (66) aufweist, die den ersten und dritten Ventilraum (56, 57) miteinander verbindet.

14. Aktor nach Anspruch 13, **dadurch gekennzeichnet, daß** die Drossel (49) von der Innenkontur (67) einer in das Ventilglied (62) eingebrachten, zentralen Durchgangsöffnung (66) gebildet ist, die eine solch ausgestaltete Innenkontur (67) aufweist, daß das von dem dritten Ventilraum (57) in den ersten Ventilraum (56) strömende Fluid am Ventilglied (62) einen Druckabfall hervorruft.

15. Aktor nach Anspruch 14, **dadurch gekennzeichnet, daß** die Innenkontur (67) der Durchgangsöffnung (66) und die Ventilöffnungsfeder (63) so aufeinander abgestimmt sind, daß die auf das Ventilglied (62) aufgrund der Druckdifferenz wirkende Verschiebekraft größer ist als die entgegenwirkende Kraft der Ventilöffnungsfeder (63).

16. Aktor nach einem der Ansprüche 13 - 15, **dadurch gekennzeichnet, daß** die Durchgangsöffnung (66) die Form eines Doppelkegelstumpfes aufweist, bei dem zwei koaxiale Kegelstümpfe mit ihren kleineren Grundflächen aufeinanderstehen.

## Claims

1. Hydraulic actuator for a gas exchange valve of an internal combustion engine, with a cylinder bore (3), with a piston (9) and with an annular piston (7), the piston (9) and the annular piston (7),being guided in the cylinder bore (3), the piston (9), the annular piston (7) and the cylinder bore (3) delimiting in the axial direction a first chamber (13), the volume of which increases when the actuator (1) opens the gas exchange valve (23), the annular piston (7) and the cylinder bore (3) delimiting in the axial direction a second chamber (27), the volume of which decreases when the actuator (1) opens the gas exchange valve (23), the piston (9) and the cylinder bore (3) delimiting a third chamber (25), the volume of which decreases when the actuator (1) opens the gas exchange valve (23), **characterized in that** a device for limiting the decrease in volume of the second chamber (27) is provided, and the first chamber (13) and the second chamber (27) are connected to one another via a throttle (49).

2. Actuator according to Claim 1, **characterized in that** the piston (9) has an indentation (17), **in that** the annular piston (7) has a stepped central bore (19) with a larger diameter (d₂) and with a smaller diameter (d₃), and **in that** the annular piston (7) can be pushed with the larger diameter (d₂) of the central bore (19) onto the piston (9).

3. Actuator according to Claim 2, **characterized in that** the diameters (d₁, d₂) of the piston (9) are different on both sides of the indentation (17), and **in that** the annular piston (7) can be pushed onto the larger diameter (d₂).

4. Actuator according to one of Claims 1-3, **characterized in that** the third chamber (25) is connected directly and the first chamber (13) is connected via a first switching valve (29) to the outlet of a pump (31) generating a conveying pressure, and the second chamber (27) is connected via a second switching valve (33) to a fluid-receiving relief space (35).

5. Actuator according to one of Claims 1-4, **characterized in that** the device for limiting the decrease in volume of the second chamber (27) is a pressure accumulator (41) connected to the second chamber (27) and having a piston (43), and **in that** the travel of the piston (43) can be limited.

6. Actuator according to Claim 5, **characterized in that** the pressure accumulator (41) is a spring accumulator (45) or a gas accumulator.

7. Actuator according to Claim 5 or 6, **characterized in that** the travel of the piston (43) can be limited by a stop, in particular an adjustable stop (47).

8. Actuator according to one of Claims 1-4, **characterized in that** the device for limiting the decrease in volume in the second chamber (27) has a shut-off valve (50) which is connected to an orifice in the second chamber (27) and which, in one of its switching positions, closes the orifice and, in its other switching position, releases the orifice for the outflow of fluid.

9. Actuator according to Claims 4 and 8, **characterized in that** the shut-off valve is formed by the second switching valve (33).

10. Actuator according to one of Claims 1-9, **characterized in that** the first chamber (13) and the second chamber (27) are connected to one another via an adjustable throttle (49).

11. Actuator according to one of Claims 1-9, **characterized in that** a non-return valve (39) is provided between the second chamber (27) and the first chamber (13), and **in that** the non-return valve (39) shuts off the connection from the first chamber (13) to the second chamber (27).

12. Actuator according to Claim 10, **characterized in that** between the first chamber (13) and the throttle (49) is arranged a flow-controlled valve (51) which is designed in such a way that it is normally open and can be closed by the fluid flowing to the first chamber (13).

13. Actuator according to Claim 12, **characterized in that** the flow-controlled valve (51) has a housing (52) with a first valve space (56) connected to the chamber (13), with a second valve space (57) connected to the throttle (49), with a third valve space (57) connected to the first switching valve (29) and with a valve orifice (60) arranged between the first and the second valve space (56, 58) and surrounded by a valve seat (59), and also has a valve member (62) which delimits the third valve space (57) and is displaceable axially in the housing and which cooperates with the valve seat (59) for the closing and opening of the valve orifice (60), and a throttle orifice (66) which is formed in the valve member (62) and which connects the first and the third valve space (56, 57) to one another.

14. Actuator according to Claim 13, **characterized in that** the throttle (49) is formed by the inner contour (67) of a central passage orifice (66) which is introduced into the valve member (62) and which has an inner contour (67) configured such that the fluid flowing from the third valve space (57) into the first valve space (56) brings about a pressure drop at the valve member (62).

15. Actuator according to Claim 14, **characterized in that** the inner contour (67) of the passage orifice (66) and the valve-opening spring (63) are coordinated with one another in such a way that the displacement force acting on the valve member (62) on account of the pressure difference is greater than the counteracting force of the valve-opening spring (63).

16. Actuator according to one of Claims 13-15, **characterized in that** the passage orifice (66) is in the form of a double cone frustum in which two coaxial cone frusta stand with their smaller bases one on the other.

## Revendications

1. Actionneur hydraulique destiné à une soupape d'échange gazeux dans un moteur à combustion interne et muni d'un perçage cylindrique (3), d'un piston (9) et d'un piston annulaire (7),
dans lequel
- le piston (9) et le piston annulaire (7) sont guidés dans le perçage cylindrique (3),
- le piston (9), le piston annulaire (7) et le perçage cylindrique (3) délimitent en direction axiale une première chambre (13) dont le volume augmente lorsque l'actionneur (1) ouvre la soupape d'échange gazeux (23),
- le piston annulaire (7) et le perçage cylindrique (3) délimitent en direction axiale une deuxième chambre (27) dont le volume diminue lorsque l'actionneur (1) ouvre la soupape d'échange gazeux (23),
- le piston (9) et le perçage cylindrique (3) délimitent une troisième chambre (25) dont le volume diminue lorsque l'actionneur (1) ouvre la soupape d'échange gazeux (23),
**caractérisé en ce qu'**
une installation est prévue pour limiter la diminution en volume de la deuxième chambre (27), et
la première chambre (13) et la deuxième chambre (27) sont reliées l'une à l'autre par un étranglement (49).

2. Actionneur selon la revendication 1,
**caractérisé en ce que**
- le piston (9) a une encoche (17),
- le piston annulaire (7) a un perçage central (19) étagé avec un diamètre (d₂) plus grand et un diamètre (d₃) plus petit, et
- le piston annulaire (7) peut être engagé sur le piston (9) grâce au diamètre (d₂) plus grand du perçage central (19).

3. Actionneur selon la revendication 2,
**caractérisé en ce que**
- les diamètres (d₁, d₂) du piston (9) sont différents de chaque côté de l'encoche (17) et
- le piston annulaire (7) peut être engagé sur le diamètre (d₂) plus grand.

4. Actionneur selon l'une des revendications 1 à 3,
**caractérisé en ce que**
- la troisième chambre (25) est reliée directement et la première chambre (13) est reliée par l'intermédiaire d'une première soupape de commande (29) à la sortie d'une pompe (31) qui produit une pression de refoulement et la deuxième chambre (27) est reliée par l'intermédiaire d'une deuxième soupape de commande (33) à une chambre de décharge (35) qui reçoit un fluide.

5. Actionneur selon l'une des revendications 1 à 4,
**caractérisé en ce que**
- l'installation destinée à limiter la diminution en volume de la deuxième chambre (27) est un accumulateur de pression (41) relié à la deuxième chambre (27) et muni d'un piston (43), et
- la course du piston (43) peut être limitée.

6. Actionneur selon la revendication 5,
**caractérisé en ce que**
- l'accumulateur de pression (41) est un accumulateur à ressort (45) ou un accumulateur à gaz.

7. Actionneur selon la revendication 5 ou 6,
**caractérisé en ce que**
- la course du piston (43) peut être limitée par une butée en particulier par une butée (47) mobile.

8. Actionneur selon l'une des revendications 1 à 4,
**caractérisé en ce que**
- l'installation destinée à limiter la diminution en volume dans la deuxième chambre (27) présente une soupape d'arrêt (50), en liaison avec une ouverture dans la deuxième chambre (27), qui ferme l'ouverture dans l'une de ses positions de commande et qui libère l'écoulement du fluide dans son autre position de commande.

9. Actionneur selon les revendications 4 et 8,
**caractérisé en ce que**
la soupape d'arrêt est formée par la deuxième soupape de commande (33).

10. Actionneur selon l'une des revendications 1 à 9,
**caractérisé en ce que**
la première chambre (13) et la deuxième chambre (27) sont liées l'une à l'autre par un étranglement (49) réglable.

11. Actionneur selon l'une des revendications 1 à 9,
**caractérisé en ce que**
- un clapet antiretour (39) est prévu entre la deuxième chambre (27) et la première chambre (13) et
- le clapet antiretour (39) bloque la liaison de la première chambre (13) vers la deuxième chambre (27).

12. Actionneur selon la revendication 10,
**caractérisé en ce que**
il y a entre la première chambre (13) et l'étrangleur (49) une soupape (51) commandée en courant et formée de telle manière que normalement elle est ouverte et qu'elle peut être fermée par le fluide qui s'écoule vers la première chambre (13).

13. Actionneur selon la revendication 12,
**caractérisé en ce que**
la soupape (51) commandée en courant présente
- un boîtier (52) comportant un premier espace de soupape (56) en liaison avec la chambre (13), un deuxième espace de soupape (58) en liaison avec l'étrangleur (49), un troisième espace de soupape (57) en liaison avec la première soupape de commande (29) et une ouverture de soupape (60) disposée entre le premier et le deuxième espace de soupape (56, 58) et entouré par un siège de soupape (59),
- un organe de soupape (62), mobile axialement dans le boîtier, qui délimite le troisième espace de soupape (57) et qui coopère avec le siège de soupape (59) pour ouvrir et pour fermer l'ouverture de soupape (60), et
- une ouverture d'étranglement (66), formée dans l'organe de soupape (62), qui relie l'un à l'autre le premier et le troisième espace de soupape (56, 57).

14. Actionneur selon la revendication 13,
**caractérisé en ce que**
l'étranglement (49) est formé par le contour intérieur (67) d'une ouverture de passage (66) centrale pratiquée dans l'organe de soupape (62) et dont le contour intérieur (67) est formé de telle manière que le fluide qui s'écoule du troisième espace de soupape (57) dans le premier espace de soupape (56) provoque une diminution de pression sur l'organe de soupape (62).

15. Actionneur selon la revendication 14,
**caractérisé en ce que**
le contour intérieur (67) de l'ouverture de passage (66) et le ressort d'ouverture de soupape (63) sont ajustés l'un à l'autre de telle manière que la force de déplacement qui agit sur l'organe de soupape (62) du fait de la différence de pression est plus importante que la force opposée exercée par le ressort d'ouverture de soupape (63).

16. Actionneur selon l'une des revendications 13 à 15,
**caractérisé en ce que**
l'ouverture de passage (66) a la forme d'un double cône tronqué dans lequel deux troncs coaxiaux de cône reposent l'un sur l'autre par leur base la plus petite.
